# FASCICULE DE BREVET EUROPEEN

(11) **EP 1 881 861 B1**
(45) Date de publication et mention de la délivrance du brevet: **14.04.2010**
(21) Numéro de dépôt: 06743724.4
(22) Date de dépôt: 21.04.2006
(51) Int. Cl.: A62B 18/08

(54) **CASQUE DE PROTECTION ET SON DISPOSITIF D'ACCROCHAGE DE MASQUE RESPIRATOIRE**
SCHUTZHELM UND SEINE VORRICHTUNG ZUM ANBRINGEN EINER ATEMMASKE
PROTECTIVE HELMET AND ITS DEVICE FOR ATTACHING A BREATHING MASK

(30) Priorité: 25.04.2005 FR 0504127; 15.12.2005 FR 0513099
(43) Date de publication de la demande: 30.01.2008
(73) Titulaire: MSA Gallet, 01400 Châtillon sur Chalaronne (FR)
(72) Inventeur: BOREL, Philippe, F-69380 Chazay d'Azergues (FR)
(74) Mandataire: Delorme, Nicolas
(86) Numéro de dépôt international: PCT/FR2006/000905
(87) Numéro de publication internationale: WO 2006/114505

(56) Documents cités:
- US-B1- 6 389 606

## Description

La présente invention concerne un casque de protection, et plus particulièrement son dispositif d'accrochage du masque respiratoire.

Les casques de protection sont depuis fort longtemps d'un usage courant dans différents domaines soit à titre professionnel comme c'est le cas pour les militaires, les gendarmes ou les pompiers, soit à titre civil ou privé.

On connaît, par exemple, le casque divulgué par le brevet européen EP-B-0 105 813 qui montre un casque utilisable avec un masque respiratoire du type selon lequel ce dernier est retenu à la coque du casque par deux bras latéraux comprenant à leur extrémité des crochets destinés à venir en prise de façon amovible avec deux crans d'accrochage réalisés sur les parois latérales du casque. Ce type de disposition est particulièrement pratique et utilisé maintenant par de nombreux sapeurs-pompiers. Toutefois, malgré l'effet télescopique des bras latéraux, destiné à donner au masque une pression sur le visage à la fois sûre et confortable, il arrive que dans certains cas l'adaptation automatique ne soit pas correcte.

On connaît par le brevet européen EP-A-0 336 834 un dispositif de retenue d'un masque respiratoire, constitué par des pièces d'accrochage fixées, sur chacune des parois latérales du casque, de façon à pouvoir en régler la position. Toutefois le réglage en position permet seulement d'en modifier la position verticale, ce qui ne solutionne bien évidemment pas le problème posé précédemment.

On connaît également du brevet européen EP-B-0 995 465 une solution qui, en prévoyant des moyens de réglage en position des moyens d'accrochage du masque, résoud l'inconvénient évoqué précédemment en permettant d'adapter la position du masque respiratoire, d'une part, aux dimensions du casque, et notamment aux dimensions de la coque et/ou des réglages des éléments internes tels que bandeau et coiffe-interne, et d'autre part, aux dimensions de la tête et notamment du visage de l'utilisateur. Cette solution, notamment dans son mode de réalisation des figures 10a à 10c, est très satisfaisante, cependant dans certaines configurations, il serait souhaitable d'améliorer la fixation entre la (es) pièce(s) d'accrochage du masque et le casque.

A cet effet, le casque de l'invention comprend une coque externe et une pièce d'accrochage d'un masque respiratoire fixée à la coque, et des moyens de réglage en position de la pièce d'accrochage, lesdits moyens de réglage comprennent une première succession de saillies solidaires de la coque coopérant avec une première succession de profils en creux réalisés dans la pièce d'accrochage, **caractérisé en ce que** les moyens de réglage comprennent en outre une succession de saillies complémentaires réalisées chacune sur la paroi séparant deux profils en creux successifs dans la pièce d'accrochage et coopérant avec une succession de profils en creux complémentaires réalisés au moins entre deux profils en saillie solidaires de la coque ou d'une pièce intermédiaire elle-même solidaire de la coque.

On augmente ainsi l'ancrage mécanique de la pièce d'accrochage, une fois en position réglée, dans le casque ou la pièce intermédiaire.

D'autres caractéristiques et avantages de l'invention se dégageront de la description qui va suivre en regard des dessins annexés qui ne sont donnés qu'à titre d'exemples non limitatifs.
La figure 1 est une vue latérale montrant le casque de l'invention et le masque respiratoire destiné à lui être accroché.
La figure 2 est une vue latérale de ce même casque avec son masque respiratoire.
La figure 3 est une vue en perspective similaire à la figure 1;
Les figures 4, 4a, 5, 5a, sont des vues de face et de côté illustrant la pièce intermédiaire fixée au casque et la pièce d'accrochage réglable ;
La figure 6 montre une vue en coupe de pièce d'accrochage et de la pige de verrouillage destinée à verrouiller celle-ci dans la pièce intermédiaire ; Les figures 7a, 7b, 7c sont des vues en coupe longitudinale de la pièce d'accrochage dans trois différentes positions possibles, la figure 7a illustrant sa position arrière (A), la figure 7b sa position intermédiaire (B), tandis que la figure 7c illustre sa position avant C.Les figures 8a, 8b, 8c montrent le casque avec sa pièce d'accrochage dans les trois positions illustrées aux figures 7a, 7b et 7c.
La figure 9 est une vue en coupe montrant comment est réalisée la fixation de la pièce intermédiaire sur le casque

Le casque de protection (1) équipé du dispositif d'accrochage de masque respiratoire selon l'invention peut être de tout type, comme par exemple du type de celui utilisé par les sapeurs pompiers et qui comprend une coque externe principale (2) protégeant la boîte crânienne et la nuque de l'utilisateur et présentant une ouverture faciale avant (3) dans la zone occupée par la face proprement dite de ce dernier, ledit casque ayant un plan longitudinal vertical (P) de symétrie générale.

La coque est en matériau rigide et peut être en tout matériau approprié tel qu'en matière plastique, en acier, en aluminium ou matériau composite du type comprenant un empilage de couches de fibres de renfort, imprégnées et liées entre elles par une matrice en résine. Ladite coque externe est constituée par une paroi sensiblement sphérique comprenant plusieurs portions de paroi, à savoir, une portion avant supérieure de paroi (4), prolongée vers l'arrière par une portion arrière supérieure de paroi (5), elle-même prolongée vers le bas par une portion arrière inférieure de paroi (6) et comprend, par ailleurs, deux portions latérales de paroi, une portion latérale droite de paroi (7a) et une portion latérale gauche de paroi (7b). La portion avant supérieure (4) correspond à la zone occupée par le front de l'utilisateur et est limitée par la bordure supérieure (8) de l'ouverture faciale (3) qui, quant à elle, est limitée latéralement par deux bordures latérales (9). La portion arrière supérieure de paroi (5) correspond à la zone occupée par la boîte crânienne de l'utilisateur, tandis que la portion arrière inférieure de paroi (6) correspond à la zone occupée par la nuque de l'utilisateur. Ajoutons à cela que la paroi de la coque est limitée vers le bas par une bordure inférieure (10). Les portions latérales de paroi (7a, 7b) correspondent aux zones occupées par les oreilles de l'utilisateur et sont limitées vers l'avant par la bordure latérale correspondante (9) de l'ouverture faciale (3) et vers le bas par les extrémités avant de la bordure inférieure (10).

Le casque (1) selon l'invention permet son utilisation en combinaison avec un masque respiratoire amovible (11) du type, par exemple, qui comprend deux bras latéraux de fixation (12a, 12b) dont chacune des extrémités libres (13a, 13b) comprend un crochet d'accrochage (14a, 14b) destiné à venir en prise avec des crans d'accrochage (15a, 15b), formés par des logements en creux, disposés sur les parois latérales (7a, 7b) de la coque (2).

Ainsi, la coque du casque comprend de part et d'autre sur ses deux parois latérales (7a, 7b) des moyens d'accrochage, tel qu'un cran d'accrochage, constitués par un logement en creux (15a, 15b) réalisé dans une pièce d'accrochage (16a, 16b).

Selon une caractéristique avantageuse de l'invention, chacune des pièces d'accrochage (16a,16b) est fixée à la paroi latérale correspondante (7a,7b) d'une pièce intermédiaire (16c) elle-même fixée au casque (1) de façon à pouvoir en régler la position.

Les moyens de réglage sont réalisés par tous moyens comme, par exemple, une saillie ou une succession de saillies (17) coopérant avec une succession de creux correspondants (18). Selon le mode d'exécution, les moyens de réglage pour chacune des pièces d'accrochage sont constitués par un ensemble constitué de trois saillies successives centrales (17a, 17b, 17c) et deux pions latéraux (19', 19") réalisés sur la paroi latérale (7a, 7b) de la coque, tandis que la pièce d'accrochage (16a, 16b) comprend une succession de cinq profils centraux en creux (18a, 18b, 18c, 18d, 18e). Selon l'invention, les moyens de réglage sont constitués en outre pour chacune des pièces d'accrochage, par un deuxième ensemble complémentaire constitué de six saillies successives complémentaires (18', 18'b, 18'c, 18'd, 18'e, 18'f) chacune réalisée sur la paroi séparant deux profils centraux en creux successifs (18a-18b, 18b-18c, 18c-18d, 18d-18^{e}) avec les deux saillies complémentaires extrêmes (18'a, 18'f) réalisées sur les parois extrêmes de la pièce d'accrochage (16a, 16b). Ce deuxième ensemble complémentaire comprend en outre une série de huit profils en creux (17'a,17'b,17'c,17'd,17'e,17'f,17'g,17'h) complémentaires avec celui des saillies complémentaires (18'a,18'b,18'c,18'd,18'e,18'f), ces profils en creux complémentaires (17'a,17'b,17'c,17'd,17'e,17'f,17'g,17'h) étant ménagés dans l'axe de la pièce complémentaire (16c).

Les saillies successives centrales (17) de la pièce intermédiaire (16c) elle-même fixée sur la coque (2) sont destinées à s'engager dans les profils en creux centraux (18) correspondants de la pièce d'accrochage tandis les saillies complémentaires (18') de la pièce d'accrochage (16a,16b) sont destinées à s'engager dans les profils en creux complémentaires (17') de la pièce intermédiaire (16c) fixée à la coque (2).

Les profils en creux (18a, 18b, 18c, 18d, 18e) principaux et ceux complémentaires (17'a,17'b,17'c,17'd,17'e,17'f,17'g,17'h) ont respectivement une forme et des dimensions ajustées aux saillies principales (17a,17b,17c) et celles complémentaires (18'a,18'b,18'c,18'd,18'e,18'f)

Avantageusement, la succession des saillies (18'a,18'b,18'c,18'd,18'e,18'f) et des profils en creux (17'a,17'b,17'c,17'd,17'e,17'f,17'g,17'h) complémentaires est de hauteur inférieure à la succession des saillies et profils en creux principaux

Le dispositif comprend, bien entendu, des moyens de verrouillage permettant le verrouillage de la pièce d'accrochage (16a, 16b) dans la position choisie. A titre d'exemple, les moyens de verrouillage sont tels qu'illustrés, constitués par une pige mobile longitudinale (20) engagée, d'une part, dans un trou (22) réalisé dans les saillies (17) et, d'autre part, dans un trou (23) correspondant réalisé dans l'axe des pièces d'accrochage (16a, 16b). Selon le mode de réalisation illustré, la pièce d'accrochage (16a,16b) comprend deux pattes (160) ménageant entre elles un canal (1600) en bout de pige afin de réaliser un blocage longitudinal de la pige.

On a illustré aux figures 7a ,7b, 7c, 8a, 8b, 8c les moyens d'accrochage selon trois positions différentes : une position arrière (A) illustrée aux figures 7a et 8a, une position avant (C) illustrée aux figures 7c et 8c, et une position intermédiaire (B) illustrée par les figures 7b et 7c.

La position arrière (A) est obtenue par engagement de trois saillies (17a, 17b, 17c) dans les trois profils en creux avant (18c, 18d, 18e) de la pièce d'accrochage. Les profils en creux complémentaires (17'g,17'h) restant libres.

Dans la position intermédiaire (B), le premier (17'a) et le dernier (17'h) profils complémentaires en creux restent libres.

Dans la position (C), les deux premiers profils (17'a,17'b) complémentaires restent libres.

La figure 9 est une vue en coupe montrant comment est réalisée la fixation de la pièce intermédiaire sur le casque. Ainsi la face inférieure (170) de la pièce intermédiaire (16c) comprend une saillie arrière (171) constituée par une paroi longitudinale inclinée vers le bas et vers l'avant destinée à être engagée dans un trou correspondant (172) réalisé dans la paroi latérale de la coque du casque. Par ailleurs, il est aussi prévu une autre saillie (173) par exemple cylindrique coopérant avec un trou correspondant (174) réalisé dans la paroi latérale du casque, tandis qu'il est prévu une vis de blocage (175) coopérant avec un filetage correspondant réalisé dans la saille (173), ledit filetage étant avantageusement réalisé par un insert métallique.

## Revendications

1. Casque de protection (1) du type comprenant une coque externe et une pièce d'accrochage (16a, 16b) d'un masque respiratoire (11) fixée à la coque, et des moyens de réglage en position de la pièce d'accrochage, lesdits moyens de réglage comprennent une première succession de saillies (17) solidaires de la coque (2) coopérant avec une première succession de profils en creux (18) réalisés dans la pièce d'accrochage, **caractérisé en ce que** les moyens de réglage comprennent en outre une succession de saillies complémentaires (18'a,18'b,18'c,18'd,18'e,18'f) réalisées chacune sur la paroi séparant deux profils en creux successifs (18a-18b, 18b-18c, 18c-18d, 18d-18^{e}) dans la pièce d'accrochage et coopérant avec une succession de profils en creux complémentaires (17'a,17'b,17'c,17'd,17'e,17'f,17'g,17'h) réalisés au moins entre deux profils en saillie (17a,17b,17c) solidaires de la coque (2) ou d'une pièce intermédiaire (16c) elle-même solidaire de la coque.

2. Casque de protection (1) selon la revendication 1, **caractérisé en ce que** la succession des saillies et profils en creux complémentaires est de hauteur inférieure à la succession des saillies et profils en creux principaux.

3. Casque de protection (1) selon la revendication 1 ou 2, **caractérisé en ce qu'**il est prévu des moyens de verrouillage (21) pour verrouiller la pièce d'accrochage (16a, 16b) dans la position choisie.

4. Casque de protection selon la revendication 3, **caractérisé en que** les moyens de verrouillage sont constitués par une pige longitudinale (21) engagée, d'une part, dans un trou (22) réalisé dans les saillies (17) et, d'autre part, dans un trou (23) correspondant réalisé dans l'axe et dans les saillies complémentaires des pièces d'accrochage (16a, 16b).

5. Casque de protection selon la revendication 4, **caractérisé en ce que** la pièce d'accrochage comprend deux pattes élastiques ménageant entre elles un canal coopérant avec une gorge pratiquée en bout de pige afin de réaliser un blocage de la pige.

## Claims

1. Protective helmet (1) comprising an outer shell and a breathing mask (11) attachment component (16a, 16b) fixed to the shell, and adjustment means for adjusting the position of the attachment component, said adjustment means comprising a first series of projections (17) joined to the shell (2) and engaging with a first series of recesses (18) formed in the attachment component, said helmet being **characterized in that** the adjustment means further comprise a series of complementary projections (18'a, 18'b, 18'c, 18'd, 18'e, 18'f), each formed on the wall separating two successive recesses (18a-18b, 18b-18c, 18c-18d, 18d-18e) in the attachment component and engaging with a series of complementary recesses (17'a, 17'b, 17'c, 17'd, 17'e, 17'f, 17'g, 17'h) formed between at least two protrusions (17a, 17b, 17c) joined to the shell (2) or to an intermediate component (16c) which itself is joined to the shell.

2. Protective helmet (1) according to Claim 1, **characterized in that** the series of complementary projections and recesses is of a lower height than the series of main projections and recesses.

3. Protective helmet (1) according to Claim 1 or 2, **characterized in that** locking means (21) are provided to lock the attachment component (16a, 16b) in the selected position.

4. Protective helmet according to Claim 3, **characterized in that** the locking means consist of a longitudinal pin (21) engaged on the one hand in a hole (22) formed in the projections (17), and on the other hand in a corresponding hole (23) formed in the axis and in the complimentary projections of the attachment components (16a, 16b).

5. Protective helmet according to Claim 4, **characterized in that** the attachment component comprises two spring tabs between which a channel is formed engaging with a groove produced at the end of the pin for immobilizing the pin.

## Patentansprüche

1. Schutzhelm (1) der Art, die eine Außenschale und ein an der Schale befestigtes Teil (16a, 16b) zum Einhängen einer Atemmaske (11) sowie Mittel zum Verstellen der Position des Einhängeteils umfasst, wobei die Verstellmittel eine erste Folge von mit der Schale (2) fest verbundenen Vorsprüngen (17) umfassen, die mit einer ersten Folge von in dem Einhängeteil ausgeführten Hohlprofilen (18) zusammenwirkt, **dadurch gekennzeichnet, dass** die Verstellmittel außerdem eine Folge von komplementären Vorsprüngen (18'a, 18'b, 18'c, 18'd, 18'e, 18'f) umfassen, die jeweils an der zwei aufeinanderfolgende Hohlprofile (18a - 18b, 18b - 18c, 18c - 18d, 18d - 18e) im Einhängeteil trennenden Wand ausgeführt sind und mit einer Folge von komplementären Hohlprofilen (17'a, 17'b, 17'c, 17'd, 17'e, 17'f, 17'g, 17'h) zusammenwirken, die mindestens zwischen zwei vorspringenden Profilen (17a, 17b, 17c) ausgeführt sind, die fest mit der Schale (2) oder einem Zwischenteil (16c) verbunden sind, das seinerseits fest mit der Schale verbunden ist.

2. Schutzhelm (1) nach Anspruch 1, **dadurch gekennzeichnet, dass** die Folge von komplementären Vorsprüngen und Hohlprofilen niedriger ist als die Folge von Hauptvorsprüngen und -hohlprofilen.

3. Schutzhelm (1) nach Anspruch 1 oder 2, **dadurch gekennzeichnet, dass** Verriegelungsmittel (21) zum Verriegeln des Einhängeteils (16a, 16b) in der gewählten Position vorgesehen sind.

4. Schutzhelm nach Anspruch 3, **dadurch gekennzeichnet, dass** die Verriegelungsmittel aus einem Längsstift (20) bestehen, der einerseits in einem Loch (22) in den Vorsprüngen (17) und andererseits in einem entsprechenden Loch (23) in der Achse und in den komplementären Vorsprüngen der Einhängeteile (16a, 16b) in Eingriff steht.

5. Schutzhelm nach Anspruch 4, **dadurch gekennzeichnet, dass** das Einhängeteil zwei elastische Ansätze umfasst, zwischen denen ein Kanal liegt, der zur Arretierung des Stifts mit einer am Ende des Stifts ausgeführten Kehle zusammenwirkt.
